# EUROPÄISCHE PATENTSCHRIFT

(11) **EP 0 215 476 B1**
(45) Veröffentlichungstag und Bekanntmachung des Hinweises auf die Patenterteilung: **04.04.1990**
(21) Anmeldenummer: 86112837.9
(22) Anmeldetag: 17.09.1986
(51) Int. Cl.: B24B 55/10

(54) **Rotationsschleifgerät mit Staubabsaugvorrichtung**
Rotary grinder with dust extraction-device
Meuleur rotatif avec dispositif d'aspiration de la poussière

(30) Priorität: 20.09.1985 DE 3533668; 25.10.1985 DE 3537935; 05.03.1986 DE 3607106; 19.06.1986 DE 3620562
(43) Veröffentlichungstag der Anmeldung: 25.03.1987
(73) Patentinhaber: Festo KG, D-73734 Esslingen (DE)
(72) Erfinder: Fabritius, Hans J., D-4400 Münster (DE)
(74) Vertreter: Magenbauer, Rudolf, Dipl.-Ing.

(56) Entgegenhaltungen:
- DD-A- 44 813
- DE-A- 2 542 183
- DE-B- 2 741 325
- DE-C- 846 215
- DE-C- 1 121 968
- DE-U- 1 907 729
- DE-U- 7 237 072
- US-A- 3 824 745

## Beschreibung

Die Erfindung betrifft ein Rotationsschleifgerät mit einem auf einer Abtriebswelle montierten Schleifteller und einer Staubabsaugvorrichtung, die eine den Schleifteller randseitig und geräteseitig unter Bildung eines Ringraums umgebende Staubfangglocke mit einem daran angeschlossenen Staubableitungskanal und einem aus elastischem, luftdurchlässigem Material wie Borsten bestehenden, die Schleiffläche des Schleiftellers etwas überragenden Rands am unteren Rand der Staubfangglocke aufweist.

Ein Rotationsschleifgerät der genannten Art ist beispielsweise aus der DE-OS 25 42 183 oder der US-PS 38 24 745 bekannt. Beim Betrieb solcher Geräte wird durch den luftdurchlässigen Kranz hindurch Luft von aussen her angesaugt. Dieser Saugstrom erfaßt die von der Unterseite des Schleiftellers unter der Wirkung der Zentrifugalkraft nach aussen fliegenden Staubteilchen und nimmt diese zum Staubableitungskanal mit, von wo sie z.B. zu einem Staubfangsack oder in eine zu einer zentralen Staubsammeleinrichtung gehenden Leitung geführt werden.

Nachteilig bei der Handhabung dieser bekannten Rotationsschleifgeräte ist, daß wegen des den Schleifteller allseitig umgebenden Kranzes ein Schleifen in Ecken und anderen schwer zugänglichen Stellen nicht möglich ist, wodurch ein ungeschliffener Randstreifen auf der zu schleifenden Fläche verbleibt. Ausserdem ist eine Beobachtung des Randes des Schleiftellers nicht möglich, so daß ein exaktes Arbeiten kaum möglich ist. Der vorliegenden Erfindung liegt deshalb die Aufgabe zugrunde, ein Rotationsschleifgerät der eingangs genannten Art zu schaffen, das ein Schleifen auch an schwer zugänglichen und beengten Arbeitsstellen ermöglicht.

Diese Aufgabe wird erfindungsgemäß dadurch gelöst, daß mindestens ein Teilkranz des Kranzes um den Schleifteller herum verdrehbar angeordnet ist.

Auf diese Weise kann jeder beliebige, das jeweilige Werkstück bearbeitende Randbereich des Schleiftellers frei gelegt werden, so daß der Schleifteller auch in Ecken und in andere schlecht zugängliche Stellen gelangen kann. Ausserdem kann die Bearbeitungsstelle eingesehen werden.

Zweckmäßigerweise ist vorgesehen, daß der Kranz in einen inneren Teilkranz und einen äußeren Teilkranz geringfügig unterschiedlicher Radien geteilt ist, wobei der Winkelumfang beider Teilkränze zusammen mindestens 360° beträgt, und daß jeder Teilkranz in einer zum Schleifteller konzentrischen Gleitführung gegenüber dem anderen Teilkranz in Umfangsrichtung verschiebbar ist. In einem solchen Falle läßt sich an jeder Umfangsstelle ein beliebig langer Bereich des Schleiftellerrandes freilegen.

Des weiteren können zwei konzentrisch umlaufende Teilkränze vorhanden sein, die in Umfangsrichtung aufeinander folgende Abschnitte größerer und kleinerer Länge nach Art von nach unten abstehenden rechteckigen Zinnen aufweisen, so daß jeweils einem Abschnitt kleinerer Länge des einen Teilkranzes ein Abschnitt größerer Länge des anderen Teilkranzes gegenübersteht. Hierdurch wird das Einströmen von Luft von außen her in den Zwischenraum zwischen dem Schleifteller und dem Kranz wesentlich erleichtert, ohne daß die vom Schleifteller weg fliegenden Schleifstaubpartikel den Kranz durchdringen könnten.

Zusätzlich kann die Staubfangglocke mindestens ein die Beobachtung des Schleiftellerrandes erlaubendes Sichtfenster aufweisen, das von einem oberhalb des Schleiftellerrandes angeordneten Flanschring gebildet werden kann.

Eine weitere zweckmäßige Maßnahme besteht darin, daß die Staubfangglocke einen auf einen Gerätehals des Gerätegehäuses aufsteckbaren und mittels Schnellspannmitteln lösbarfestlegbaren Klemm- und Spannring aufweist, wobei je nach den Abmessungen des Gerätehalses zwischen dem Gerätehals und dem Klemm- und Spannring ein Zwischenring angeordnet wird. In einem solchen Falle kann das Schleifgerät schnell und mühelos vom Betrieb mit Staubabsaugung auf einen Betrieb ohne Staubabsaugung umgestellt werden, indem die Staubfangglocke abgenommen wird. Des weiteren kann die gleiche Staubfangglocke an Schleifgeräten unterschiedlichen Typs mit anderem Gerätehals befestigt werden, da hierzu nur ein entsprechend dimensionierter Zwischenring eingesetet werden muß.

Drei bevorzugte Ausführungsbeispiele der Erfindung werden im folgenden anhand einer Zeichnung näher erläutert. Die Figuren der Zeichnung zeigen im einzelnen:
Figur 1 ein Rotationsschleifgerät gemäß Erfindung in Seitenansicht, teils im Schnitt, in einer ersten Ausführung,
Figur 2 das Gerät aus Figur 1 im Schnitt entlang der Linie A-A in Figur 1,
Figur 3 einen Ventilator als Teil des Gerätes nach Figur 1 und Figur 2 in Draufsicht,
Figur 4 ein Rotationsschleifgerät in Seitenansicht, teils im Schnitt, in einer zweiten Ausführung und
Figur 5 ein Rotationsschleifgerät in einer Teildarstellung im Bereich der Staubabsaugvorrichtung in Seitenansicht, teils im Schnitt, in einer dritten Ausführung.

Die Figur 1 zeigt ein erstes Ausführungsbeispiel der Erfindung, d. h. ein Schleifgerät 7, im dargestellten Ausführungsbeispiel ein Winkelschleifer, mit einer an dieses angebauten Staubabsaugvorrichtung 1. Eine Abtriebswelle 73 ist hier etwa rechtwinklig zur Längsachse des Gehäuses 71 des Schleifgerätes 7 aus diesem herausgeführt. Die Abtriebswelle 73 weist an ihrem freien Ende einen Gewindedorn 74 auf und ist geräteseitig von einem zylindrischen Gerätehals 72 umgeben.

Die Staubabsaugvorrichtung 1 besteht im wesentlichen aus einer Staubfangglocke 2, die einen auf den Gewindedorn 74 der Geräteabtriebswelle 73 aufgeschraubten Schleifteller 5 umgibt, und in deren Innerem ein Radialventilator 6 sowie ein Strömungsleitkörper 3 angeordnet sind. Der Radialventilator 6 ist im oberen Teil der Glocke 2 angeordnet, die hier aus einem Deckelteil 21 und einer Seitenwandung 22 gebildet ist. Nach innen schließt sich an die Seitenwandung 22 der Strömungsleitkörper 3 an, der in seinem äußeren Randbereich 33 mit der Seitenwandung 22 verbunden ist. Der Strömungsleitkörper 3 ist als ringförmiges Bauteil ausgebildet und erstreckt sich von außen in das Innere der Glocke 2 hinein, wo er im Abstand vom oberen Teil 53, 54 des Schleiftellers 5 endet. Zwischen der Innen- bzw. Unterseite 32 des Strömungsleitkörpers 3 und der Oberseite 53, 54 des Schleiftellers 5 wird so ein Ringkanal 82 gebildet, dessen oberes Ende 82' als axiale Einströmöffnung für den Radialventilator 6 ausgebildet ist. Der Ventilator 6 besteht aus einer Grundplatte 61, in welcher ein zentrales Aufnahmestück 63 für die Abtriebswelle 73 mit Schraubenschlüsselflächen 73' verdrehsicher eingesetzt ist. Die kraftschlüssige Verbindung des Ventilators 6 mit der Geräteabtriebswelle 73 erfolgt im vorliegenden Fall einfach durch Einklemmen mittels des auf den Gewindedorn 74 mittels eines mit einer passenden Gewindebohrung versehenen Anschlußstückes 54 aufgeschraubten Schleiftellers 5. Mit der Grundplatte 61 des Ventilators 6 sind mehrere Flügel 62 verbunden, deren Anordnung anhand der weiteren Figuren noch näher beschrieben wird.

Den unteren, d. h. den den äußeren Rand 52 des Schleiftellers 5 umgebenden Teil der Glocke 2 bilcden zwei um den Schleifteller 5 herum verschiebbare Borstenkränze 41 und 43, die bei diesem Ausführungsbeispiel jeweils etwa einen Halbkreis bilden. Die Borstenkränze 41 und 43 sind jeweils mittels Halterungen 42 und 44 in hinterschnittenen Nuten 34 und 35 im äußeren Teil 33 des Strömungsleitkörpers 3 geführt. Die Borstenkränze 41 und 43 dienen dazu, die von dem Schleifteller 5 bzw. einer an dessen Unterseite 51 angebrachten Schleifmittelscheibe 9 unter Zentrifugalkraftwirkung nach außen geschleuderten Staubpartikel 8 aufzuhalten. Da die Borstenkränze 41 und 43 luftdurchlässig sind, werden die dort abgebremsten Staubpartikel 8 von der von außen einströmenden Luft erfaßt und durch den Zwischenraum 81 zwischen dem äußeren Rand 52 der Schleifscheibe 5 und dem Borstenkranz 43 bzw. 41 sowie durch den Ringkanal 82 nach oben zum Ventilator 6 befördert. Von dort gelangt der Luft-Partikel-Strom in noch näher zu beschreibender Weise durch einen Staubableitungskanal 23 in einen beispielhaft teilweise dargestellten Staubfangsack 24, der mittels eines Anschlußstückes 23' mit dem Ableitungskanal 23 verbunden ist.

Zur Verbindung der Staubabsaugvorrichtung 1 mit dem Schleifgerät 7 weist das Oberteil 21 der Glocke 2 einen Klemm- oder Spannring 25 auf, der den Gerätehals 72 des Gehäuses 71 des Schleifgerätes 7 konzentrisch umgibt. Mittels zweier Schrauben 27 ist der Ring 25 und damit die gesamte Staubabsaugvorrichtung 1 schnell und einfach gegen den Gerätehals 72 festlegbar. Zum Ausgleich unterschiedlicher Halsdurchmesser, Halslängen und Abtriebswellen-Längen ist ein Zwischenring 26 vorgesehen, der je nach Gerätetyp passend ausgeführt ist. Der Zwischenring 26 sorgt für einen festen Sitz der Staubabsaugvorrichtung 1 sowie für eine korrekte Lage des Ventilators 6 innerhalb der Glocke 2.

Aus dem in Figur 2 dargestellten Horizontalschnitt entlang der Linie A-A in Figur 1 ist besonders deutlich die Anordnung der Flügel 62 des Ventilators 6 sowie die Ausformung des Inneren 83 des den Ventilator 6 umgebenden Teils der Glocke, d. h. hier ihrer Seitenwandung 22 zu erkennen. Im dargestellten Ausführungsbeispiel weist der Ventilator 6 acht Flügel 62 auf, die sich nach außen erstrecken und in Rotationsrichtung nach hinten gebogen sind. In der Mitte des Ventilators 6 ist das zentrale Aufnahmestück 63 angeordnet, das die Geräteabtriebswelle 73 umgibt. Hierdurch wird bei Rotation des Ventilators 6 die durch die in der Mitte der Figur 2 erkennbare axiale Einströmöffnung 82' einströmende Luft zusammen mit den von dieser beförderten Staubpartikeln - wie durch die Strömungspfeile angedeutet - entlang der Seitenwandung 22 durch das Innere 83 der Glocke 2 zum Staubableitungskanal 23 gefördert. Außerhalb der axialen Einströmöffnung 82' ist der Bewegungsraum des Ventilators 6 nach unten durch den Strömungsleitkörper 3 begrenzt, so daß eine sehr effektive Luftförderung erfolgt und ein starker Luftstrom erzeugt wird. Die Förderung des Luft-Partikel-Stromes aus dem Inneren 83 der Glocke in den Staubableitungskanal 23 wird durch die spiralig sich erweiternde Ausgestaltung der Seitenwandung 22 unterstützt. An den Staubableitungskanal 23 schließt sich - wie bereits beschrieben - wieder der Staubfangsack 24 über das Anschlußstück 23' an. Anstelle des Staubfangsackes kann hier auch ein Staubableitungsschlauch zu einer stationären Staubsammeleinrichtung angeschlossen sein. Weiterhin sind der Figur noch die Verläufe der Borstenkränze 41 und 43 zu entnehmen, die in Form zweier angenäherter Halbkreise konzentrisch zueinander und zu der Außenseite der Glockenwandung 22 verlaufen.

Im rechten Teil der Figur 2 ist beispielhaft eine Blockiervorrichtung zur Blockierung der Drehung der Abtriebswelle 73 des Rotationsschleifgerätes dargestellt. Die gezeigte Blockiervorrichtung besteht aus einem in seiner Längsrichtung verschiebbaren Stift 90, der in einer Führungsbuchse 92 in seiner Längsrichtung verschiebbar geführt ist. Der Stift 90 ragt nach außen über die Staubabsaugglocke vor und kann durch Druck von außen in den Bewegungsbereich der Flügel 62 bewegt werden. Da der Ventilator 6 mit den Flügeln 62 verdrehsicher mit der Abtriebswelle 73 verbunden ist, wird so eine weitere Drehung der Abtriebswelle 73 verhindert. Zur Vermeidung eines unbeabsichtigten Betätigens des Stiftes 90 weist dieser zwei Rastmulden 93 auf, welche in Verbindung mit in der Hülse 92 vorhandenen Rastnasen eine selbsttätige oder zufällige Bewegung der Blockiervorrichtung verhindert. Zusätzlich kann eine weitere Sicherung vorgesehen werden, die beispielsweise so ausgeführt ist, daß lediglich bei Stillstand des Antriebsmotors des Rotationsschleifgerätes die Blockiervorrichtung betätigt werden kann oder die so ausgeführt ist, daß eine kombinierte Betätigung zweier Elemente erforderlich ist.

In Figur 3 ist noch einmal der Ventilator für sich in einer Ansicht auf die Flügelseite dargestellt. Aus dieser Figur ist deutlich die Ausformung der Flügel 62 sowie deren Anbringungsweise mittels Sockelstreifen auf der Grundplatte 61 erkennbar. In der Mitte des Ventilators 6 ist wiederum das zentrale Aufnahmestück 63 mit seiner Öffnung 64 für die Abtriebswelle 73 des Gerätes 7 erkennbar.

Außer wie im dargestellten Ausführungsbeispiel mit acht Flügeln kann der Ventilator auch mit mehr oder weniger Flügeln ausgestattet sein. Als Material für die Staubabsaugvorrichtung kann sowohl Kunststoff als auch Metall verwendet werden, was sich je nach der zu erwartenden Beanspruchung und der gewünschten Lebensdauer der Teile der Vorrichtung richtet. Zur Vereinfachung der Herstellung können Teile der Vorrichtung auch als Druckgußteile aus Metall oder als Spritzgußteile aus Kunststoff einstückig gefertigt sein und nicht - wie im Ausführungsbeispiel dargestellt - als aus miteinander verschraubten Einzelbauteilen zusammengesetzte Bauelemente.

Figur 4 zeigt die Erfindung in einem zweiten Ausführungsbeispiel, wobei große Teile der Figur 4 mit der Figur 1 übereinstimmen. Zur Bedeutung der im folgenden nicht angesprochenen Bezugsziffern wird deshalb auf den Beschreibungstext zur Figur 1 verwiesen. Die Unterschiede der in den Figuren 1 und 4 dargestellten Ausführungsbeispiele der Erfindung beziehen sich zum einen auf die Anordnung des Ventilators 6 und zum anderen auf die Ausführung des Borstenkranzes 4.

Bei dem in der Figur 4 dargestellten Ausführungsbeispiel ist der Ventilator 6 im Gegensatz zum Ausführungsbeispiel nach Figur 1 auf der Oberseite 53 des Schleiftellers 5 in dem Ringkanal 82 angeordnet. Hierzu ist der Schleifteller 5 an seiner Oberseite 53 mit einer konzentrisch zu seiner Rotationsachse umlaufenden Ringnut 55 versehen, in welche ein mehrere Ventilationsflügel 62' tragender Tragring 61' form- und kraftschlüssig eingesetzt ist. Bei entsprechender, dem einschlägig tätigen Fachmann geläufiger Ausbildung der Ventilationsflügel 62' wird bei Rotation des Schleiftellers 5 durch diese ein starker Luftstrom in dem Ringkanal 82 erzeugt. Hierdurch wird, wie bei der zuerst beschriebenen Ausführung der Erfindung auch, ein starker Luftstrom von der Außenseite der Staubabsaugglocke 2 her durch den Borstenkranz 4 hindurch in den Zwischenraum 81 zwischen Außenseite 52 des Schleiftellers und dem Borstenkranz 4 erzeugt, welcher dann weiter durch den Ringkanal 82 und durch den Einlaß 82' in das Innere 83 des oberen Teils der Glocke 2 gefördert wird. Von dort gelangt der Luftstrom in den Staubableitungskanal 23, wobei infolge der bereits rotierend in axialer Richtung durch der Einlaß 82'in das Innere 83 des oberen Teils der Glocke 2 einströmenden Luftstrom die Staubteilchen im wesentlichen entlang der Innenseite der Wandung 22 der Glocke 2 geführt und in den Staubableitungskanal 23 geleitet werden. Dieser Staubableitungskanal 23 ist bei dem in der Figur 4 dargestellten Ausführungsbeispiel in das Gehäuse 71 des Rotationsschleifgerätes 7 integriert. Hierdurch entfällt ein bei manchen Arbeiten hinderlicher Staubfangsack oder Staubableitungsschlauch im unmittelbaren Arbeitsbereich.

Außer wie in dieser Figur4 gezeigt, kann bei der vorliegenden Erfindung auch die Anordnung zweier Ventilatoren vorgesehen sein, was sich auf einfache Weise durch Kombination der Ausführungsbeispiele gemäß Figur 1 und Figur 4 ergibt.

Ein weiterer Unterschied des Ausführungsbeispiels gemäß Figur 4 zu dem in Figur 1 gezeigten Ausführungsbeispiel besteht in der Ausgestaltung des Borstenkranzes 4, der hier aus zwei vollständig um den Schleifteller 5 umlaufenden, konzentrischen Teilkränzen 41 und 43 gebildet ist. Die beiden Teilkränze 41 und 43 weisen abschnittsweise abwechselnd Partien größerer und kleinerer Länge auf, wobei jeweils ein Abschnitt größerer Länge des einen Kranzes einem Abschnitt kleinerer Länge des anderen Kranzes gegenüberliegt. Hierdurch wird das Einströmen von Luft von außen her in den Zwischenraum 81 zwischen Schleifteller 5 und Borstenkranz 4 wesentlich erleichtert, ohne daß unter der Wirkung von Zentrifugalkräften nach außen fliegende Schleifstaubpartikel den Borstenkranz 4 durchdringen könnten. Durch die so vergrößerte durchströmende Luftmenge wird eine verbesserte Staubabsaugung erreicht. Außer wie in den dargestellten Ausführungsbeispielen gezeigt, kann der Kranz 4 auch aus einem anderen Material als Borsten, wie z. B. elastischem Schaumgummi oder Schaumkunststoff bestehen.

Ein drittes und letztes Ausführungsbeispiel der Erfindung ist schließlich in der Figur 5 dargestellt. Bei diesem Ausführungsbeispiel ist vorgesehen, daß in der Staubabsaugglocke 2 ein Sichtfenster 14 in einer eine Beobachtung des Randes 52 des Schleiftellers 5 erlaubenden Position angeordnet ist. Vorteilhaft sind bei diesem Ausführungsbeispiel der Strömungsleitkörper 3, ein das durchsichtige Fenster 14 bildender Flanschring 17 und die Halterungen 42 und 44 der Borstenkränze 41 und 43 als zueinander und zur Rotationsachse des Schleiftellers 5 konzentrische Schraubringe ausgebildet. Der Flanschring 17 ist dabei vorzugsweise aus Plexiglas oder Acrylglas hergestellt und im Bereich oberhalb des Randes 52 des Schleiftellers 5 angeordnet. Mit dem Strömungsleitkörper 3 ist er mittels eines Schraubgewindes 19 lösbar verbunden. Dies ermöglicht einen einfachen Austausch des das Sichtfenster 14 bildenden Flanschringes 17 bei Beschädigung. Die Halterung 44 des inneren Borstenkranzes 43 ist ihrerseits mittels eines Schraubgewindes 18 außenseitig auf den Flanschring 17 und die Halterung 42 des äußeren Borstenkranzes 41 mittels: eines Schraubgewindes 16 außenseitig auf die Halterung 44 aufgeschraubt, d. h. die Halterungen 44 und 42 sind jeweils als Schraubringe 16 und 15 ausgeführt.

Ein weiteres, in der Figur 5 zu sehendes Erfindungsmerkmal ist die Anordnung von an sich bekannten, durch den Schleifteller 5 sowie die auf dessen Unterseite 51 aufgelegte Schleifmittelscheibe 50 verlaufenden Staubabsaugkanälen 56. Während diese Kanäle 56 beim Stand der Technik in eine Richtung parallel zur Rotationsachse des Schleiftellers 5 verlaufen, sind sie hier gemäß der vorliegenden Erfindung schräg verlaufend ausgeführt. Dabei ist die Neigung der Kanäle 56 so gewählt, daß deren untere Enden 57 in Rotationsrichtung gesehen gegenüber den oberen Enden 58 vorverlegt sind. Dabei münden die oberen Enden 58 der Kanäle 56 in den Zwischenraum 82 zwischen dem Schleifteller 5 und dem Strömungsleitkörper 3. Hierdurch wird erreicht, daß auch der Schleifteller 5 noch eine gewisse Ventilationswirkung erzeugt, wodurch der Wirkungsgrad der Staubabsaugung weiter verbessert werden kann. Zu den weiteren, in der Figur 5 erscheinenden Bezugsziffern wird auf die Beschreibung zu den vorangehenden Figuren 1 bis 4 verwiesen.

## Patentansprüche

1. Rotationsschleifgerät mit einem auf einer Abtriebswelle (73) montierten Schleifteller (5) und einer Staubabsaugvorrichtung (1), die eine den Schleifteller (5) randseitig und geräteseitig unter Bildung eines Ringraums (82) umgebende Staubfangglocke (2) mit einem daran angeschlossenen Staubableitungskanal (23) und einem aus elastischem, luftdurchlässigem Material wie Borsten bestehenden, die Schleiffläche (51) des Schleiftellers (5) etwas überragenden Kranz (4) am unteren Rand der Staubfangglocke (2) aufweist, dadurch gekennzeichnet, daß mindestens ein Teilkranz (41, 43) des Kranzes (4) um den Schleifteller (5) herum verdrehbar angeordnet ist.

2. Rotationsschleifgerät nach Anspruch 1, dadurch gekennzeichnet, daß der Kranz (4) in einen inneren Teilkranz (43) und einen äusseren Teilkranz (41) geringfügig unterschiedlicher Radien geteilt ist, wobei der Winkelumfang beider Teilkränze (41, 43) zusammen mindestens 360° beträgt, und daß jeder Teilkranz in einer zum Schleifteller konzentrischen Gleitführung (34, 35) gegenüber dem anderen Teilkranz in Umfangsrichtung verschiebbar ist.

3. Rotationsschleifgerät nach Anspruch 1 oder 2, dadurch gekennzeichnet, daß zwei konzentrisch umlaufende Teilkränze (41, 43) vorhanden sind, die in Umfangsrichtung aufeinanderfolgende Abschnitte größerer und kleinerer Länge nach Art von nach unten abstehenden rechteckigen Zinnen aufweisen, so daß jeweils einem Abschnitt kleinerer Länge des einen Teilkranzes ein Abschnitt größerer Länge des anderen Teilkranzes gegenübersteht.

4. Rotationsschleifgerät nach einem der Ansprüche 1 bis 3, dadurch gekennzeichnet, daß die Staubfangglocke (2) mindestens ein die Beobachtung des Schleiftellerrandes (52) erlaubendes Sichtfenster (5) aufweist.

5. Rotationsschleifgerät nach Anspruch 4, dadurch gekennzeichnet, daß das Sichtfenster von einem oberhalb des Schleiftellerrandes (52) angeordneten Flanschring (17) gebildet wird.

6. Rotationsschleifgerät nach einem der Ansprüche 1 bis 5, dadurch gekennzeichnet, daß die Staubfangglocke (2) einen auf einen Gerätehals (72) des Gerätegehäuses (71) aufsteckbaren und mittels Schnellspannmittel (27) lösbar festlegbaren Klemm- und Spannring (25) aufweist, wobei je nach den Abmessungen des Gerätehalses (72) zwischen dem Gerätehals (72) und dem Klemm- und Spannring (25) ein Zwischenring (26) angeordnet wird.

## Revendications

1. Meuleur rotatif comportant un disque de meulage (5) monté sur un arbre de sortie (73), et un dispositif collecteur de la poussière (1) présentant une cloche collectrice de la poussière (2) entourant ce disque de meulage (5) côté bord et côté appareil en formant un espace annulaire (82), avec un conduit d'évacuation de la poussière (23) raccordé sur cette cloche, et une couronne (4) constituée d'un matériau élastique perméable à l'air, tel que crins, et disposée sur le bord inférieur de la cloche collectrice de la poussière (2) en léger débordement par rapport à la surface de meulage (51) du disque de meulage (5), caractérisé en ce qu'au moins une couronne partielle (41, 43) de la couronne (4) est montée avec possibilité de rotation autour du disque de meulage (5).

2. Meuleur rotatif selon la revendication 1, caractérisé en ce que la couronne (4) est divisée en une couronne partielle intérieure (43) et une couronne partielle extérieure (41) ayant des rayons légèrement différents, la valeur totale de l'angle périphérique des deux couronnes partielles (41, 43) étant d'au moins 360°, et en ce que chacune des couronnes partielles peut être déplacée en glissement par rapport à l'autre couronne partielle dans le sens de la périphérie, dans une glissière de guidage (34, 35) concentrique par rapport au disque de meulage.

3. Meuleur rotatif selon la revendication 1 ou 2, caractérisé en ce que sont prévues deux couronnes partielles (41, 43) circulant de façon concentrique et présentant, dans le sens de la périphérie, des tronçons de longueur plus importante et d'autres de longueur plus réduite, du genre créneaux rectangulaires en saillie vers le bas, de façon à ce que, à chacun des tronçons de longueur plus réduite d'une couronne partielle, soit opposé un tronçon de longueur plus importante de l'autre couronne partielle.

4. Meuleur rotatif selon l'une des revendications 1 à 3, caractérisé en ce que la cloche collectrice de la poussière (2) présente, au moins une fenêtre (5) permettant de surveiller le bord (52) du disque de meulage.

5. Meuleur rotatif selon la revendication 4, caractérisé en ce que la fenêtre est formée par une bride annulaire (17) disposée au-dessus du bord (52) du disque de meulage.

6. Meuleur rotatif selon l'une des revendications 1 à 5, caractérisé en ce que la cloche collectrice de la poussière (2) présente une bague de blocage et de serrage (25) pouvant être emboîtée sur un col (72) du corps (71) de l'appareil, et fixée avec possibilité de desserrage, une bague intercalaire (26) étant disposée en fonction des dimensions du col (72) de l'appareil, entre le col (72) de l'appareil et la bague de blocage et de serrage (25).

## Claims

1. A rotary grinder with a grinding disk (5) mounted on a drive shaft (73) and a dust extractor (1) comprising a bell-shaped dust collector (2) surrounding the rim end and the grinder end of the grinding disk (5) to form an annular chamber (82), connected to a dust extraction duct (23) and provided at its lower rim with a ring (4) made of a flexible, air permeable material such as bristles and projecting slightly beyond the grinding face (51) of the grinding disk (5), characterised in that at least a section (41, 43) of the ring (4) is rotatable about the grinding disk (5).

2. A rotary grinder according to Claim 1, characterised in that the ring (4) is divided into an inner section (43) and an outer section (41) of slightly different radii, the two sections together covering an angle of at least 360°, and in that either section (41, 43) is movable relative to the other in the circumferential direction in a sliding guide (34,35) concentric with the grinding disk.

3. A rotary grinder according to Claim 1 or 2, characterised in that two concentricly rotatable ring sections (41, 43) are provided with circumferentially consecutive segments of greater and lesser length resembling crenellations, a shorter segment of one ring section always being opposed by a longer segment of the other ring section.

4. A rotary grinder according to any of Claims 1 to 3, characterised in that the bell-shaped dust collector (2) has at least one inspection window (14) for observing the rim (52) of the grinding disk (5).

5. A rotary grinder according to Claim 4, characterised in that the inspection window is represented by a flanged ring (17) arranged above the rim (52) of the grinding disk.

6. A rotary grinder according to any of Claims 1 to 5, characterised in that the bell-shaped dust collector (2) is provided with a clamping and tension ring (25) to slip over the neck (72) of the grinder housing (71) for detachable location by quick-acting clamping means (27), an intermediate ring (26) being arranged between the grinder neck (72) and the clamping and tension ring (25) depending on the dimensions of the grinder neck (72).
